# EUROPÄISCHE PATENTSCHRIFT

(11) **EP 3 510 206 B1**
(45) Veröffentlichungstag und Bekanntmachung des Hinweises auf die Patenterteilung: **18.08.2021**
(21) Anmeldenummer: 17764822.7
(22) Anmeldetag: 12.09.2017
(51) Int. Cl.: E03F 3/04, E01C 11/22

(54) **ABDECKEINRICHTUNG FÜR EINE SCHLITZRINNE**
COVERING DEVICE FOR A SLOTTED CHANNEL
DISPOSITIF DE RECOUVREMENT CONÇU POUR UN CANIVEAU À FENTE

(30) Priorität: 12.09.2016 DE 102016117070
(43) Veröffentlichungstag der Anmeldung: 17.07.2019
(73) Patentinhaber: Aco Severin Ahlmann GmbH&Co Kommanditgesellschaft, 24782 Büdelsdorf (DE)
(72) Erfinder: BHATIA, Ramon, 24768 Rendsburg (DE); KRCIL, Jiri, 59101 Zdár nad Sázavou (CZ); MESSERSCHMIDT, Heino, 25585 Lütjenwestedt (DE); MIEZE, Jan, 24111 Kiel (DE)
(74) Vertreter: Bohnenberger, Johannes
(86) Internationale Anmeldenummer: PCT/EP2017/072821
(87) Internationale Veröffentlichungsnummer: WO 2018/046744

(56) Entgegenhaltungen:
- EP-A1- 2 746 476
- EP-A2- 0 167 384
- WO-A1-2014/037551
- WO-A2-2008/132446
- DE-U1-202005 001 437
- DE-U1-202011 051 082

## Beschreibung

Die Erfindung betrifft die Abdeckung einer Schlitzrinne nach dem Oberbegriff des Patentanspruches 1.

Flüssigkeiten, die auf Oberflächen gelangen, müssen abgeführt werden. Insbesondere handelt es sich hierbei um Regenwasser, welches durch Entwässerungseinrichtungen z.B. aus Gründen der Verkehrssicherheit so schnell wie möglich in eine Kanalisation abgeführt werden muss. Aus ästhetischen Gründen kann es hierbei gewünscht sein, nicht mit einem Gitterrost sondern mit einem Entwässerungsschlitz zu arbeiten, der von beiden Seiten angepflastert werden kann. Eine derartige schlitzförmige Unterbrechung einer gepflasterten Fläche wirkt optisch ansprechend. Eine solche Schlitzrinne ist z. B. aus der EP 2 562 316 A1 bekannt.

WO 2014/037551 A1 bezieht sich auf eine Schlitzrinne zur Oberflächenentwässerung, umfassend einen Rinnenkörper mit einem Oberteil, das eine schlitzförmige Einströmöffnung aufweist und eine Verbindungseinrichtung zum fluchtenden Verbinden von zwei aneinandergrenzenden Rinnenkörpern an ihren Stirnflächen. Hierbei ist die Verbindungseinrichtung in die Einströmöffnung zweier aneinandergrenzender Oberteile, diese überbrückend einsetzbar.

EP 2 746 476 A1 beschreibt eine Vorrichtung, die einen Satz Wandteile aufweist, der annähernd parallel angeordnet ist und einen Durchgang in Form eines Schlitzes zwischen dem Satz Wandteile definiert. Ein längliches Element erstreckt sich zwischen dem Satz von Wandteilen, um den Durchgang in Längsrichtung in die Form des Schlitzes zu unterteilen, ohne den Durchgang abzudichten.

DE 20 2005 001437 U1 betrifft einen Rinnendeckel, der aus einem Rost besteht, der an seinen beiden langen Außenkanten jeweils von einem Ablaufsteg und zwei gegenüberliegenden Führungsschienen begrenzt ist. Hierbei befinden sich die Außenkanten an der Unterseite der Abdeckung.

Im Unterschied zu Abflussrinnen, die mit einem Gitterrost abgedeckt sind, stellt der Schlitz einer solchen Rinne (nachfolgend Schlitzrinne genannt) einen Kanal dar, der die zu führende Flüssigkeit bzw. das Wasser in einen Rinnenkörper überführen soll. Die Verbindung zwischen der Abdeckung, also dem Teil, das den Schlitz bildet und dem Rinnenkörper soll also das Wasser vollständig in den Rinnenkörper leiten. Es muss sichergestellt werden, dass so wenig Wasser wie möglich neben der Rinne in die Umgebung abfließt.

Darüber hinaus wird gefordert, dass die Abdeckung einfach und kostengünstig hergestellt ist und eine einfache und ebenfalls kostengünstige Montage eines Schlitzrinnenstranges sicherstellt.

Der Erfindung liegt die Aufgabe zu Grunde, eine Abdeckung der eingangs genannten Art dahingehend weiterzubilden, dass bei geringem Herstellungs- und Montageaufwand eine hohe Entwässerungsqualität sichergestellt wird. Zusätzlich soll die Abdeckung einfach herstellbar, aber gleichzeitig stabil sein.

Diese Aufgabe wird durch eine Abdeckung nach Patentanspruch 1 gelöst.

Hierbei wird eine Abdeckung für eine Schlitzrinne bereitgestellt, umfassend einen Rinnenkörper mit Oberrändern zum Aufsetzen der Abdeckung, wobei die Abdeckung mindestens einen horizontalen Blechabschnitt und zwei vertikale Blechabschnitte aufweist, die über Verbindungseinrichtungen miteinander verbunden sind und zwischen einander einen Schlitz zum Abführen von Flüssigkeit, z.B. Oberflächenwasser in den Rinnenkörper aufweisen. Weiterhin umfasst die Abdeckung ein Ausrichtelement zum fluchtenden Ausrichten aneinander angesetzter Abdeckungen mit einem ersten und einem zweiten Schlitz, wobei das Ausrichtelement von einem Stirnende des ersten Schlitzes hervorragt und in ein Stirnende eines zweiten Schlitzes steckbar ist. Das Ausrichtelement ist durch die Verbindungseinrichtung der vertikalen Blechabschnitte an diesen befestigt. Die Verbindungsrichtungen werden aus den zwei vertikalen Blechabschnitten als aufeinander zu ragend herausgeformte Erhebungen ausgebildet, welche die beiden vertikalen Abschnitte im Abstand zueinander halten. Diese Erhebungen werden nun aufeinander über Clinch-Verbindungen bzw. Durchsetzfügen aufeinander befestigt. Hier wird also eine besonders einfache Befestigungsmethode verwendet, die dennoch eine hohe Festigkeit bzw. Sicherheit aufweist. Es ist auch möglich, die Verbindung durch weitere form- und oder kraftschlüssige Verbindungsarten herzustellen, z.B. Nieten, Schrauben oder Heißverstemmen.

Vorzugsweise umfasst der horizontale Blechabschnitt Tropfeinrichtungen, die derart angebracht und ausgebildet sind, dass an einer Unterseite des horizontalen Blechabschnittes entlang laufendes Wasser in den Rillenkörper abtropft.

Dadurch ist sichergestellt, dass die zunächst sehr gering erscheinenden aber dafür recht dauerhaft strömenden Wassermengen, welche durch Adhäsionskräfte an der Unterseite des horizontalen Blechabschnittes entlanglaufen, nicht in die Umgebung gelangen. Dies tritt nämlich insbesondere dann auf, wenn kein besonders starker Flüssigkeitsstrom sondern eine eher geringe Wassermenge in die Schlitzrinne strömt.

Vorliegend wird davon ausgegangen, dass die Schlitzrinne "asymmetrisch" aufgebaut ist, also nur einen horizontalen Blechabschnitt aufweist, der mit einem vertikalen Blechabschnitt einstückig verbunden ist. Es ist jedoch ebenso möglich, einen symmetrischen Aufbau zu wählen, bei welchem zwei gleich oder ähnlich ausgebildete Winkelabschnitte, bestehend aus jeweils einem horizontalen und einem vertikalen Blechabschnitt die Abdeckung bilden.

Der horizontale Blechabschnitt weist vorzugsweise quer zu einer Längsachse der Schlitzrinne verlaufende Stützprofile mit vorzugsweise U-förmigen Querschnitten auf. Dadurch kann ein relativ dünnes Blech verwendet werden, ohne dass die notwendige Lastsicherheit vermindert würde.

Auch die Stützprofile werden vorzugsweise über Clinch-Verbindungen mit dem horizontalen Blechabschnitt verbunden.

Die Abtropfeinrichtungen können in verschiedener Art und Weise ausgebildet sein. Als besonders vorteilhaft hat es sich herausgestellt, wenn die Abtropfeinrichtungen mindestens eine in den horizontalen Blechabschnitt eingeformte und nach unten ragende Sicke umfasst. Diese Sicke wirkt dann sozusagen als "Tropfnase", welche das von einer Seite heranströmende Wasser nach unten leitet und verhindert, dass das Wasser über den Außenrand des horizontalen Blechabschnittes in die Umgebung sickert. Weiterhin hat diese Sicke einen erheblichen Vorteil in Hinblick auf die Festigkeit des horizontalen Blechabschnittes, da die Sicke ein Durchbiegen wirksam verhindert bzw. erschwert. Es ist jedoch auch möglich, eine - vorzugsweise breitere - nach oben ragende Sicke vorzusehen.

Vorzugsweise ist die Sicke in mehrere Einzelabschnitte unterteilt, die jeweils zwischen zwei Stützprofilen angebracht sind. Einerseits wird es dadurch ermöglicht, dass die Stützprofile als einfache U-Profile ausgebildet sein können und vollständig bündig auf der Unterseite des horizontalen Blechabschnittes aufliegen. Andererseits wird durch diese Aufteilung eine Montagejustierung erzielt, so dass die Stützprofile immer an definierten Stellen des horizontalen Blechabschnittes befestigt werden können.

Schlitzrinnen umfassen oftmals Ausrichtelemente zum fluchtenden Ausrichten aneinander angesetzter Schlitzrinnen mit einem ersten und einem zweiten Schlitz, wobei das Ausrichtelement von einem Stirnende des ersten Schlitzes hervorragt und in ein Stirnende des zweiten Schlitzes hineingesteckt werden kann. Im Allgemeinen werden hierfür zwei Blechlappen in die Stirnenden eines Schlitzes eingeschweißt. Dies ist allerdings aufwändig und zudem kann sich der Benutzer an den hervorstehenden und oft scharfkantigen Blechlappen leicht verletzen. Erfindungsgemäß wird das Ausrichtelement jedoch durch die Verbindungseinrichtungen der vertikalen Blechabschnitte an diesen befestigt. Dies vereinfacht und verbilligt die Montage.

Vorzugsweise ist das Ausrichtelement reibschlüssig im Schlitz gehalten. Größere Kräfte wirken hier nicht, so dass diese einfache Befestigungsweise genügt. Vorzugsweise wird das Ausrichtelement als Hohlkörper aus Blech gebogen, was eine besonders einfache Herstellungsmethode darstellt. Der Hohlkörper muss dabei nicht (vollständig) geschlossen sein.

Das Ausrichtelement weist vorzugsweise eine in Richtung in einer Weite des Schlitzes zusammendrückbare Federeinrichtung auf, wobei eine Begrenzung des Federweges vorgesehen ist. Dadurch ist einerseits ein fester Halt in der Abdeckung sichergestellt, in welcher das Ausrichtelement befestigt ist, andererseits gestaltet sich die Montage auf der Baustelle sehr einfach. Vorteilhafterweise wird dadurch zusätzlich das Klappern des Ausrichtelementes in der Abdeckung verhindert.

Zumindest eine Flachseite des Ausrichtelementes kann einen einstückig mit der Flachseite ausgebildeten Blechfortsatz (Beschriftungsfläche) aufweisen, der in Richtung der zweiten Flachseite gebogen werden kann und auf dem eine Fläche zur Anordnung zum Beispiel einer Hersteller- oder Produktbezeichnung vorgesehen werden kann.

Vorteilhafterweise greift diese Fläche im umgekanteten oberen Bereich der vertikalen Blechabschnitte vorgesehenen Ausnehmungen ein, um eine Verdrehung des Ausrichtelements um die Befestigungsachse zu verhindern.

Nachfolgend wird ein Ausführungsbeispiel der Erfindung anhand von Abbildungen näher erläutert. Hierbei zeigen
- Fig. 1: eine perspektivische Darstellung einer Ausführungsform der Erfindung,
- Fig. 2: eine Stirnansicht entlang der Ebene II-II aus Fig. 1,
- Fig. 3: eine Schnittdarstellung durch einen Abschnitt der Rinne zur Erläuterung der Erhebungen, welche die Verbindungseinrichtung bilden,
- Fig. 4: eine Ansicht von unten entlang des Pfeiles IV aus Fig. 1,
- Fig. 5: eine Ansicht von der Seite entlang des Pfeiles V aus Fig. 1,
- Fig. 6: die Rinne nach Fig. 1 jedoch ohne den horizontalen Blechabschnitt und den daran befestigten vertikalen Blechabschnitt,
- Fig. 7: eine perspektivische Darstellung auf die Abdeckung nach Fig. 6 von unten, wobei eines der Stützprofile fortgelassen wurde,
- Fig. 8: eine perspektivische Darstellung eines Ausrichtelementes, und
- Fig. 9: eine vergrößerte Darstellung des Endbereichs der Abdeckung.

In der nachfolgenden Beschreibung werden für gleiche und gleichwirkende Teile dieselben Bezugsziffern verwendet.

Wie in Fig. 1 dargestellt umfasst die Abdeckung 10 einen ersten vertikalen Blechabschnitt 11 sowie einen zweiten vertikalen Blechabschnitt 12, der in einen horizontalen Blechabschnitt 13 übergeht. Zwischen den beiden vertikalen Blechabschnitten 11 und 12 ist ein Schlitz 14 gebildet.

Der horizontale Blechabschnitt 13 weist eine als Sicke 15 ausgebildete Abtropfeinrichtung auf (siehe Fig. 2), die dazu dient, Wasser, welches aufgrund von Adhäsionskräften auf der Unterseite 16 des horizontalen Blechabschnittes 13 nach außen (in Fig. 2 nach links) strömt, nach unten in den Rinnenkörper 1 abtropfen zu lassen, in dessen Oberrändern 2 und 3 die Abdeckung 10 sitzt.

Die beiden Blechformteile, insbesondere deren vertikale Abschnitte 11 und 12 weisen schüsselförmige Einprägungen oder Erhebungen 21, 21' auf, die derart angebracht sind, dass diese Erhebungen 21, 21' mit ihren flachen Böden aufeinander zu liegen kommen, wenn die vertikalen Blechabschnitte 11, 12 in der konstruktiv beabsichtigten Weise zusammengefügt sind. Die Verbindung dieser Blechabschnitte bzw. Erhebungen 21, 21' erfolgt durch Clinchen bzw. über Durchsetzfügen, eine besonders einfache und kostengünstige aber dennoch sehr haltbare Befestigungsart. Die Zusammenfügung der vertikalen Blechabschnitte 11 und 12 ist insbesondere in Fig. 3 deutlich gezeigt.

Auf der Unterseite 16 des horizontalen Blechabschnittes 12 sind Stützprofile 30 befestigt und zwar auch diese wieder durch Clinchen. Die Sicken 15 sind hierfür, wie dies insbesondere aus Fig. 7 hervorgeht, in den Bereichen fortgelassen, in welchen die Stützprofile 30 zu liegen kommen.

Um einen ganzen Rinnenstrang möglichst einfach auf der Baustelle zusammensetzen zu können, sind Ausrichtelemente 40 vorgesehen. Es wird insbesondere auf Fig. 8 verwiesen. Das hier gezeigte Ausrichtelement 40 ist aus einem einzigen Blechstück als Hohlkörper gebogen, wobei eine erste Flachseite 41 und eine zweite Flachseite 42 mit Löchern 43 versehen sind, die miteinander fluchten und deren Durchmesser dem maximalen Durchmesser der Erhebungen 21 und 21' entsprechen.

Die Flachseiten 41, 42 sind über einen Endabschnitt 44 miteinander verbunden, der eine gewisse Federspannung aufweist. Der andere Endabschnitt 45 weist ein Justierelement 46 auf, das als Zahn ausgebildet ist und in einen entsprechenden Schlitz auf der ersten Flachseite inseriert. Dadurch kann das Ausrichtelement 40 nur um einen gewissen Betrag zusammengebogen werden, weist aber immer eine Federspannung auf. Dadurch wird eine leichte Montage aufeinander folgender Schlitzrinnen möglich. Auf die Beschriftungsfläche 47 ist eine Herstellerbezeichnung eingeprägt.

Fig. 9 zeigt eine vergrößerte Darstellung des Endbereichs der Abdeckung einer Schlitzrinne nach einem erfindungsgemäßen Ausführungsbeispiel. Im umgekanteten oberen Bereich der beiden vertikalen Blechabschnitte 11 und 12 sind gegenüberliegende Ausnehmungen 17, 18 ausgebildet, in die die Beschriftungsfläche 47 eingreift. Einem Verdrehen des Ausrichtelementes 40 um die Befestigungsachse wird damit entgegengewirkt.

### Bezugszeichenliste

- 1: Rinnenkörper
- 2: Oberrand
- 3: Oberrand
- 10: Abdeckung
- 11: Erster vertikaler Blechabschnitt
- 12: Zweiter vertikaler Blechabschnitt
- 13: Horizontaler Blechabschnitt
- 14: Schlitz
- 15: Abtropfeinrichtung/Sicke
- 16: Unterseite
- 17: Stirnende
- 18: Ausnehmung
- 19: Ausnehmung

- 21, 21': Erhebung
- 30: Stützprofil
- 40: Ausrichtelement
- 41: Erste Flachseite
- 42: Zweite Flachseite
- 43: Löcher
- 44: Endabschnitt
- 45: Anderer Endabschnitt
- 46: Justierelement
- 47: Beschriftungsfläche

## Patentansprüche

1. Abdeckung (10) für eine Schlitzrinne umfassend einen Rinnenkörper (1) mit Oberrändern (2, 3) zum Aufsetzen der Abdeckung (10),
wobei die Abdeckung (10) mindestens einen horizontalen Blechabschnitt (13) und zwei vertikale Blechabschnitte (11, 12) aufweist, die über Verbindungseinrichtungen miteinander verbunden sind und zwischen einander einen Schlitz (14) zum Abführen von Flüssigkeit, z.B. Oberflächenwasser in den Rinnenkörper (1) aufweisen,
weiterhin umfassend ein Ausrichtelement (40) zum fluchtenden Ausrichten aneinander angesetzter Abdeckungen mit einem ersten und einem zweiten Schlitz, wobei das Ausrichtelement (40) von einem Stirnende (17) des ersten Schlitzes (14) hervorragt und in ein Stirnende (17) des zweiten Schlitzes steckbar ist,
wobei das Ausrichtelement (40) durch die Verbindungseinrichtungen der vertikalen Blechabschnitte (11, 12) an diesen Blechabschnitten (11,12) befestigt ist, **dadurch gekennzeichnet, dass**
die Verbindungseinrichtungen aus den zwei vertikalen Blechabschnitten (11, 12) aufeinander zu ragend herausgeformte Erhebungen (21, 21') umfassen, die über Clinch-Verbindungen bzw. Durchsetzfügen aufeinander befestigt sind.

2. Abdeckung nach Anspruch 1,
**dadurch gekennzeichnet, dass**
der horizontale Blechabschnitt (13) quer zu einer Längsachse der Schlitzrinne verlaufende Stützprofile (30) mit vorzugsweise U-förmigen Querschnitten aufweist.

3. Abdeckung nach Anspruch 2,
**dadurch gekennzeichnet, dass**
die Stützprofile (30) über Clinch-Verbindungen mit dem horizontalen Blechabschnitt (13) verbunden sind.

4. Abdeckung nach einem der vorhergehenden Ansprüche,
**dadurch gekennzeichnet, dass**
der horizontale Blechabschnitt (13) Abtropfeinrichtungen (15) umfasst, die derart angebracht und ausgebildet sind, dass bei Gebrauch an einer Unterseite (16) des horizontalen Blechabschnittes (13) entlang laufendes Wasser in den Rinnenkörper (1) abtropft.

5. Abdeckung nach Anspruch 4,
**dadurch gekennzeichnet, dass**
die Abtropfeinrichtung (15) mindestens eine in den horizontalen Blechabschnitt (13) eingeformte und vorzugsweise nach unten ragende Sicke umfasst.

6. Abdeckung nach Anspruch 4 oder 5,
**dadurch gekennzeichnet, dass**
jeweils mindestens eine Sicke (15) zwischen jeweils zwei Stützprofilen (30) angebracht ist.

7. Abdeckung nach einem der vorhergehenden Ansprüche,
**dadurch gekennzeichnet, dass**
das Ausrichtelement (40) reibschlüssig im Schlitz (14) gehalten ist.

8. Abdeckung nach einem der vorhergehenden Ansprüche,
**dadurch gekennzeichnet, dass**
das Ausrichtelement (40) als Hohlkörper aus Blech gebogen ist.

9. Abdeckung nach einem der vorhergehenden Ansprüche,
**dadurch gekennzeichnet, dass**
das Ausrichtelement (40) eine in Richtung einer Weite des Schlitzes (14) zusammendrückbare Federeinrichtung vorzugsweise mit Begrenzung des Federweges aufweist.

## Claims

1. A cover (10) for a slotted channel comprising a channel body (1) with upper edges (2, 3) for putting on the cover (10),
wherein the cover (10) includes at least one horizontal sheet metal section (13) and two vertical sheet metal sections (11, 12) which are connected to one another via connection devices and include a slot (14) between one another for discharging liquid, e.g., surface water, into the channel body (1),
further comprising an aligning element (40) for aligning covers positioned next to each other in a flush manner with a first and a second slot, wherein the aligning element (40) projects from a front end (17) of the first slot (14) and is pluggable into a front end (17) of the second slot,
wherein the aligning element (40) is fastened by the connection devices of the vertical sheet metal sections (11, 12) to these sheet metal sections (11, 12),
**characterized in that**
the connection devices comprise elevations (21, 21') formed to be projecting towards one another from the two vertical sheet metal sections (11, 12) and being fastened on top of one another via clinch connections or clinching.

2. The cover according to claim 1,
**characterized in that**
the horizontal sheet metal section (13) includes supporting profiles (30) extending transversely to the longitudinal axis of the slotted channel and preferably having U-shaped cross-sections.

3. The cover according to claim 2,
**characterized in that**
the supporting profiles (30) are connected to the horizontal sheet metal section (13) via clinch connections.

4. The cover according to any one of the preceding claims,
**characterized in that**
the horizontal sheet metal section (13) comprises drip-off devices (15) which are mounted and realized such that, when in use, water running along an underside (16) of the horizontal sheet metal section (13) drips off into the channel body (1).

5. The cover according to claim 4,
**characterized in that**
the drip-off devices (15) comprise at least one bead molded in the horizontal sheet metal section (13) and preferably projecting downwards.

6. The cover according to claim 4 or 5,
**characterized in that**
at least one bead (15) is mounted in each case between two supporting profiles (30).

7. The cover according to any one of the preceding claims,
**characterized in that**
the aligning element (40) is kept to be frictionally locking within the slot (14).

8. The cover according to any one of the preceding claims,
**characterized in that**
the aligning element (40) is bent from sheet metal as a hollow body.

9. The cover according to any one of the preceding claims,
**characterized in that**
the aligning element (40) includes a spring device which is compressible in the direction of width of the slot (14) preferably having a limitation of the spring travel.

## Revendications

1. Recouvrement (10) pour un caniveau à fente, comprenant un corps de caniveau (1) présentant des bords supérieurs (2, 3) pour la pose du recouvrement (10),
sachant que le recouvrement (10) présente au moins une section de tôle horizontale (13) et deux sections de tôle verticales (11, 12) qui sont reliées les unes aux autres via des dispositifs de liaison et présentent entre elles une fente (14) pour l'évacuation de liquide, p. ex. d'eau de surface vers le corps de caniveau (1),
comprenant en outre un élément d'orientation (40) pour l'orientation en alignement de recouvrements placés les uns contre les autres avec une première et une deuxième fente, sachant que l'élément d'orientation (40) dépasse d'une extrémité frontale (17) de la première fente (14) et est enfichable dans une extrémité frontale (17) de la deuxième fente,
sachant que l'élément d'orientation (40) est fixé à ces sections de tôle (11, 12) par les dispositifs de liaison des sections de tôle verticales (11, 12),
**caractérisé en ce que**
les dispositifs de liaison comprennent des élévations (21, 21') constituées à partir des deux sections de tôle verticales (11, 12) en s'élevant l'une vers l'autre et fixées via des liaisons à clinchage ou par imbrication.

2. Recouvrement selon la revendication 1,
**caractérisé en ce que**
la section de tôle horizontale (13) présente des profilés de soutien (30) à extension transversale par rapport à un axe longitudinal du caniveau à fente, avec des sections transversales de préférence en forme de U.

3. Recouvrement selon la revendication 2,
**caractérisé en ce que**
les profilés de soutien (30) sont reliés à la section de tôle horizontale (13) via des liaisons à clinchage.

4. Recouvrement selon l'une des revendications précédentes,
**caractérisé en ce que**
la section de tôle horizontale (13) comprend des dispositifs d'égouttement (15) qui sont placés et constitués de telle manière que de l'eau coulant le long d'une face inférieure (16) de la section de tôle horizontale (13) s'égoutte vers le corps de caniveau (1) pendant l'utilisation.

5. Recouvrement selon la revendication 4,
**caractérisé en ce que**
le dispositif d'égouttement (15) comprend au moins une ondulation formée dans la section de tôle horizontale (13) et dépassant de préférence vers le bas.

6. Recouvrement selon la revendication 4 ou 5,
**caractérisé en ce que**
respectivement au moins une ondulation (15) est placée entre respectivement deux profilés de soutien (30).

7. Recouvrement selon l'une des revendications précédentes,
**caractérisé en ce que**
l'élément d'orientation (40) est maintenu dans la fente (14) par friction.

8. Recouvrement selon l'une des revendications précédentes,
**caractérisé en ce que**
l'élément d'orientation (40) est courbé comme corps creux en tôle.

9. Recouvrement selon l'une des revendications précédentes,
**caractérisé en ce que**
l'élément d'orientation (40) présente un dispositif à ressort comprimable en direction d'une largeur de la fente (14), de préférence avec limitation de la course de ressort.
